# EUROPÄISCHE PATENTSCHRIFT

(11) **EP 0 010 534 B1**
(45) Veröffentlichungstag und Bekanntmachung des Hinweises auf die Patenterteilung: **21.07.1982**
(21) Anmeldenummer: 79890023.9
(22) Anmeldetag: 30.07.1979
(51) Int. Cl.: E21C 35/00, E21C 35/22

(54) **Einrichtung zum Kühlen der Meissel des Schrämwerkzeuges einer Schrämmaschine und der Ortsbrust, sowie zum Niederschlagen des Staubes**
Device for cooling the picks of the cutting tools of a cutting machine and the excavation face and for preventing the formation of dust
Dispositif de refroidissement des burins des outils de coupe pour des machines d'abattage et du front de taille et d'empêchement de la formation de poussière

(30) Priorität: 19.10.1978 AT 7522/78
(43) Veröffentlichungstag der Anmeldung: 30.04.1980
(73) Patentinhaber: VOEST-ALPINE Aktiengesellschaft, A-1011 Wien (AT)
(72) Erfinder: Zitz, Alfred, A-8740 Zeltweg (AT); Schetina, Otto, Dipl.-Ing., A-8740 Zeltweg (AT); Wrulich, Herwig, A-8740 Zeltweg (AT)
(74) Vertreter: Kretschmer, Adolf

## Beschreibung

Beim Schrämen treten an den Meißeln hohe Temperaturen auf, so daß eine Kühlung der Mei-Bel an und für sich von Vorteil ist. Wenn nun aber z.B. beim Schrämen von Kohle im Flöz harte Gestelnseinschlüsse vorhanden sind oder wenn auch Schichten von hartem, taubem Gestein geschrämt werden müssen, so kann eine Funkenbildung auftreten, und eine solche Funkenbildung bringt wieder die Gefahr einer Explosion des aus dem Fiöz austretenden Grubengases mit sich. Es wurde daher bereits vorgeschlagen, den Meißeln ein Kühlmedium zuzuführen. Als Kühimedium wurde Wasser oder mit Luft versprühtes Wasser verwendet. Um eine Ausnützung dieses Kühlmedlums zu gewährleisten, sollen die Düsen für dieses Kühlmedium möglichst nahe den Meißeln, d.h. also am Schrämwerkzeug bzw. am Schrämkopf selbst angeordnet sein. Damit sind aber wieder die Düsen bei der Schrämarbeit der Gefahr einer Verschmutzung und Verstopfung ausgesetzt. Dieser Gefahr kann nur entgegengewirkt werden, wenn das Kühlmedium unter hohem Druck den Düsen zugeführt wird. Der hohe Zuführungsdruck bedingt nun wieder einen großen Wasserverbrauch und die großen anfallenden Wassermengen bringen nun große Schwierigkeiten mit sich, weil der Bereich vor der Ortsbrust überschwemmt wird. Es wird dadurch auch die Sohle aufgeweicht, so daß die Gefahr besteht, daß die Schrämmaschine ihren Halt verliert. Die Meißel eines Schrämkopfes stehen nun nur während eines Teiles einer Umdrehung des Schrämkopfes mit dem zu schrämenden Gestein in Eingriff. Bei einem rotierenden Schrämkopf ist dies etwa ein Viertel einer vollen Umdrehung. Wenn nun dauernd die Meißel mit dem Kühlmedium beaufschlagt werden, so entsteht ein übermäßiger Wasserverbrauch.

Es wurde daher bereits vorgeschlagen, die Zufuhr des Kühlmediums zu den Düsen so zu steuern, daß die Zufuhr zu den Meißeln während des Zeitraumes, während welchem diese nicht in Eingriff mit dem zu schrämenden Gestein stehen, unterbrochen wird. Aus der DE-B-1 283 777 ist eine Ausbildung bekannt geworden, bei welcher der Einlaß einer im Meißelhalter vorgesehenen Längsbohrung für das Druckwasser ein Ventil aufweist, das diese Bohrung schließt, wenn der Meißel sich nicht in Arbeitsstellung befindet, also nicht belastet ist, und das diese Bohrung öffnet, wenn der Meißel sich in ArbeitssteIlung befindet, das heißt, belastet ist. Das durch die Schwerkraft betätigte Kugelventil schließt die Wasserzufuhr, wenn der Schrämkopf eine bestimmte Drehstellung einnimmt.

- Die Funktion eines derartigen, lediglich durch die Schwerkraft beaufschlagten Ventiles ist aber im Schrämbetrieb auf Grund der großen Erschütterungen des Schrämkopfes in keiner Weise zuverlässig und entspricht nicht der tatsächlichen Belastung des Meißels. Aus der GB-A-1 110 763 ist eine weitere Einrichtung der eingangs genannten Art bekannt geworden, bei welcher neben den Meißeln Düsen angeordnet sind, wobei die Zufuhr von Flüssigkeit zum Niederschlagen des Staubes in Abhängigkeit von der Umdrehung des Schrämwerkzeuges gesteuert wird. Bei den bekannten Ausführungsformen, bei welchen die Kühlung der Meißel durch mittels Druckluft zerstäubtes Wasser erfolgt, erfolgt die Steuerung der Wasserzufuhr zu den Düsen durch Schleifringe, welche an der Achse des Schrämkopfes angeordnet sind. Solche beispielsweise aus der DE-B-1 935 886 bekannt gewordene Schleifringe sind aber nicht geeignet, eine Dichtung gegen hohe Drücke zu ermöglichen. Da nun aber bei dieser bekannten Ausführungsform als Druckmittel Luft verwendet wird, kann das Wasser der Luft unter verhältnismäßig geringem Druck zugeführt werden und ein solcher geringer Druck kann durch Schleifringe beherrscht werden. Bei dieser bekannten Ausführungsform wird auch der Luftstrom nicht während der Zeit, in welcher keine Kühlung für den Meißel benötigt wird, unterbrochen, sondern durch die SchleifrIngsteuerung wird nur die Wasserzuführung zum Luftstrom unterbrochen. Um mit Sicherheit die Gefahr einer Zündung durch Funkenbildung zu vermeiden, müssen aber nicht nur die Meißel gekühlt werden, sondern es muß auch die Rille, welche von den Meißeln geschnitten wird, d.h. also die Ortsbrust selbst, besprüht werden und hiefür reicht eine Mischung von Luft und Wasser nicht aus. Bei der bekannten Steuerung der Wasserzufuhr durch Schleifringe kann bei einem rotierenden Schrämkopf die Steuerung nur so erfolgen, daß die Wasserzufuhr zu denjenigen Düsen erfolgt, weiche den in einem bestimmten Winkelbereich befindlichen Meißeln zugeordnet sind. In Abhängigkeit von der jeweiligen Situation ist es aber vorteilhaft oder sogar notwendig, von unten nach oben oder von oben nach unten zu schrämen. Beim Schrämen von unten nach oben sind die Meißel ungefähr im oberen der Abbaufront zugewendeten Viertelkreis in Eingriff mit dem Gestein. Beim Schrämen von oben nach unten sind aber die Meißel ungefähr im unteren der Abbaufront zugewendeten Viertelkreis in Eingriff mit dem Gestein. Diese Variationen können bei der Steuerung durch Schleifringe nicht oder nur auf sehr komplizierte Weise berücksichtigt werden. Dazu kommt noch, daß der Eingriff der Meißel nicht immer über einen Bereich von 90° der Schrämkopfumdrehung erfolgt. Je nach Gesteinsart kann dieser Bereich auch kleiner oder größer gewählt werden. Es ist daher auch bei einer Steuerung mit Schleifringen nicht möglich, die Wasserzufuhr genau so abzustimmen, wie es für den jeweiligen Betriebsfall erforderlich wäre, um Wasserverluste zu vermeiden und die Gefahr auszuschalten, daß die Meißel über einen ungekühlten Winkelbereich in Eingriff mit dem Gestein gelangen. Es kann somit auf diese Weise eine Funkenbildung nicht mit Sicherheit verhindert werden.

Die Erfindung bezieht sich nun auf eine Einrichtung zum Kühlen der Meißel des Schrämwerkzeuges einer Schrämmaschine und der Ortsbrust sowie zum Niederschlagen des Staubes, insbesondere des von wenigstens einem rotierenden Schrämkopf gebildeten Schrämwerkzeuges am beweglichen Schrämarm einer Schrämmaschine, wobei die Meißel nur zeitweise in Eingriff mit dem zu schrämenden Gestein stehen, und der Ortsbrust mittels am Schrämwerkzeug angeordneter, einzelnen Meißeln zugeordneter Düsen für das Kühlmedium, wobei eine Steuerung vorgesehen ist, welche die Zufuhr des Kühlmediums zu den Düsen nur während der Zeit des Eingriffes der Meißel, welchen die betreffenden Düsen zugeordnet sind, in das Gestein freigibt. Die Erfindung zielt darauf ab, mit Sicherheit eine Zündung der beim Schrämen freiwerdenden brennbaren Gase zu vermeiden sowie entstehenden Staub niederzuschlagen, ohne übermäßige Wasserverluste in Kauf nehmen zu müssen, und besteht im wesentlichen darin, daß als Kühlmedium in an sich bekannter Weise Wasser ohne Beimengung von Luft verwendet wird und daß der Meißelschaft des Meißels axial verschiebbar im Mei-13elhalter gelagert und gegen den Schnittdruck federnd abgestützt ist, wobei die Steuerung der Zufuhr des Kühlmediums mittels eines durch die Verschiebebewegung des Meißels beaufschlagten Ventils erfolgt, das im Meißelhalter untergebracht ist. Dadurch, daß die Steuerung der Zufuhr des Kühlmediums von der Belastung der Meißel abhängig gemacht wird, ist die Gewähr gegeben, daß das Kühlmedium während der - gesamten Eingriffszeit eines Meißels in das Gestein diesen Meißeln zugeführt wird und während der gesamten eingriffsfreien Zeit der Zufuhr des Kühlmediums zum Meißel unterbrochen wird, unabhängig davon, in welche Richtung geschrämt wird und unabhängig davon, über welchen Winkelbereich die Meißel in das Gestein eingreifen. Es wird somit eine präzise den Anforderungen angepaßte Steuerung der Zufuhr des Kühlmediums zu den Meißeln ermöglicht. Es wird mit Sicherheit vermieden, daß während eines auch noch so kleinen Eingriffswinkeis der Meißel im Gestein eine Funkenbildung entstehen könnte, und es wird ein Wasserverlust während der Zeit des Nichteingreifens des MeiBeis vermieden. Auf diese Art wird ermöglicht, das Wasser mit einem so hohen Druck den Düsen zuzuführen, daß eine Verstopfung der Düsen praktisch nicht in Betracht kommt. Gemäß der Erfindung kann der Zuführungsdruck des Kühlmittels vor der Düse wenigstens 20 bar, vorzugsweise über 25 bar, betragen. Dieser hohe Druck gewährleistet die Freihaltung der Düsen und die präzise Steuerung und Beschränkung der Wasserzufuhr auf den Zeitraum des Eingriffes des Meißels in das Gestein und gestattet die Anwendung eines so hohen Druckes, ohne einen übermäßigen Wasserverbrauch in Kauf nehmen zu müssen. Dadurch, daß das die Zufuhr des Kühlmediums zur Düse steuernde Ventil im Mei-Belhalter untergebracht ist, wird der Vorteil erreicht, daß der Weg vom Ventil zur Düse sehr kurz bemessen ist, so daß sofort beim Auftreten einer Belastung,des Meißels die Kühlung einsetzt und sofort nach Beendigung dieser Belastung der Wasserstrom wieder ausgeschaltet wird. Es wird auch noch der weitere Vorteil erreicht, daß nur der Meißelhalter zum Zwecke der Ventilanordnung bearbeitet werden muß, daß mit einem Auswechseln des Meißelhalters auch die Ventilanordnung ausgewechselt wird und daß die Bearbeitung zum Zwecke der Ausbildung der Ventilanordnung in großen Serien.vorgenommen werden kann, da ja jeder Schrämkopf eine große Anzahl von Meißelhaltern aufweist. Vorzugsweise ist hiebei die Ausbildung so getroffen, daß das die Zufuhr des Kühlmediums zur Düse steuernde Ventil an der der Achse des Schrämkopfes zugewendeten Seite des Meißeischaftes und die Düse an der von der Achse des Schrämkopfes abgewendeten Seite des Meißelschaftes angeordnet ist. Dadurch wird die Ventilanordnung in denjenigen Bereich des Meißelhalters verlegt, in welchem genügend Platz hiefür vorhanden ist, und die Düsen werden in den unmittelbaren Bereich der Meißel gebracht.

Vorzugsweise ist die Düse gegen die vom Meißel gegrabene Rille gerichtet. Auf diese Weise wird der Meißel nur mittelbar gekühlt und es wird die Gefahr ausgeschaltet, daß die Meißelschneide infolge einer zu starken Kühlung versprödet wird. Vor allem aber wird dadurch, daß die Düse gegen die vom Meißel gegrabene Rille gerichtet ist, erreicht, daß beim Eintreten des Meißels in das Gestein, d.h. also in der Situation, in welcher die größte Gefahr einer Funkenbildung besteht, diese Funkenbildung durch einen Wasservorhang unschädlich gemacht wird. Beim Austreten des Meißels aus dem Gestein ist die Gefahr einer Funkenbildung geringer, da harte Einschlüsse einfach ausgebrochen werden. Jedenfalls aber wird auch beim Austritt des Meißels aus dem Gestein die Rille so weit mit Wasser überschwemmt, daß auch dadurch die Gefahr einer Funkenbildung behoben ist.

Gemäß der Erfindung kann die Anordnung so getroffen sein, daß der Ventilkörper, welcher vorzugsweise von einer Kugel gebildet ist, lediglich durch den Zuführungsdruck des Kühlmediums in der Schließstellung gehalten ist. Dies wird ohne weiteres durch den hohen Zuführungsdruck des Wassers ermöglicht und bietet den Vorteil, daß bruchgefährdete Teile, wie beispielsweise Federn, vermieden werden können. Gegebenenfalls kann aber auch eine Feder vorgesehen sein.

Bei einer praktischen Ausführungsform der Erfindung ist der Meißelschaft mit einem radial vorspringenden Bord ausgestattet, der mit einem den Ventilkörper im Öffnungssinn betätigenden Stössel zusammenwirkt. Hiedurch wird eine einfache Kraftübertragung vom Meißel auf das Ventil ermöglicht. Des weiteren ist zweckmäßig das Betätigungsorgan für den Ventilkörper von einem dichtend geführten Kolben gebildet, welcher eine auf den Ventilkörper wirkende Stelze aufweist. Durch diesen Kolben wird eine Abdichtung erreicht, so daß das durch das Ventil hindurchtretende Wasser über den ventilseitigen Arbeitsraum des Kolbens geführt werden kann.

Gemäß einer anderen bevorzugten Ausführungsform der Erfindung ist der Ventilkegel des Ventils mit einem auswärts ragenden Teil, beispielsweise einem Ringbord, ausgestattet, der das von der Meißelspitze abgewendete Ende des Meißeischaftes hintergreift. Die Anordnung der Ventiibetätigung an dem von der Meißelspitze abgewendeten Ende des Meißelschaftes bringt den Vorteil mit sich, daß die zur Ventilbetätigung dienenden Teile außerhalb des beim Schrämen beanspruchten Bereiches liegen und daher geschützt sind. Hiebei kann gemäß der Erfindung das Ventil und die Düse an der von der Achse des Schrämkopfes abgewendeten Seite des Meißels angeordnet sein, da ja die Betätigungsorgane des Ventils ohnedies durch die vorspringenden Teile des Meißel halters geschützt sind. Da nun Ventil und Düse an derselben Seite des Meißels liegen, kann nun gemäß der Erfindung eine bevorzugte Ausbildung gewählt werden, bei welcher der Raum vor der Düse unmittelbar an den Raum hinter dem Ventilsitz anschließt. Dies hat den Vorteil, daß zwischen Ventil und Düse ein Druckabfall vermieden werden kann, und insbesondere eine solche Ausbildung bietet die Möglichkeit, einen sehr hohen Zuführungsdruck des Wassers vor der Düse zu wählen, welcher gemäß der Erfindung ungefähr 200 bar oder sogar darüber betragen kann. Ein derartig hoher Zuführungsdruck hat den Vorteil, daß eine Verstopfung der Düse mit Sicherheit vermieden wird, und hat den weiteren Vorteil, daß der unter so hohem Druck austretende Wasserstrahl auch eine Teiientfestigung des zu schrämenden Materials bewirkt, so daß die Schrämarbeit der Meißel durch den Wasserstrahl unterstützt wird. Zweckmäßig ist die Düse gegen die vom Meißel gegrabene Rille gerichtet.

Gemäß der Erfindung ist bei einer solchen Ausführungsform, bei welcher ein mit dem Ventilkegel verbundener Teil das hintere Ende des Meißelschaftes hintergreift, der Ventilkegel durch eine entgegen der auf den Meißel wirkenden Arbeitsbelastung vorgespannte Feder an den Ventilsitz gedrückt. Diese Feder bewirkt gleichzeitig die Rückstellung des Meißels bzw. des Meißelschaftes, sobald der Meißel vom Arbeitsdruck entlastet ist.

ln der Zeichnung Ist die Erfindung an Hand von AusführungsbeIspIelen schematisch erläutert. Fig. 1 zeigt einen Schnitt durch den Meißelhalter. Fig. 2 und 3 zeigen eine andere Ausführungsform, wobei Fig. 2 einen Schnitt durch den Meißelhalter in der Achse des Meißels nach Linie ll-ll der Fig. 3 und Fig. 3 einen Schnitt nach Linie lll-lll der Fig. 2 darstellt. Fig. 4 zeigt die Gesamtanordnung der Schrämmaschine mit dem Schrämarm und den rotierenden Schrämköpfen vor der Ortsbrust.

In Fig.1 1 stellt 1 den Grundkörper des Schrämkopfes dar, auf welchen die Meißelhalter 2 aufgeschweißt sind. Im Meißelhalter 2 ist eine Büchse 3 eingepreßt, innerhalb welcher der Meißelschaft 4 in Richtung seiner Achse 5 verschiebbar gelagert ist. Durch eine Feder 6 ist der Meißel entgegen dem Schnittdruck abgestützt. Die Lage des Meißelschaftes 4 ist in durch den Schnittdruck belastetem Zustand dargestellt. Der Meißelschaft4 wurde bereits um den Betrag des Spiels 7 in Richtung zur Feder 6 zurückgedrückt, in welcher Stellung ein Bord 10 des Meißelschaftes 4 an einem Flansch 54 der Büchse 3 anliegt.

In den Meißelhalter 2 ist eine Büchse 8 eingesetzt, innerhalb welcher ein Kolben 9 dichtend geführt ist. Wenn der Meißelschaft 4 um den Betrag des Speils 7 zurückgedrückt wird, wird der Kolben 9, der an dem Bord 10 des Meißels anliegt, in Richtung des Pfeiles 11 gedrückt und drückt mittels einer Stelze 12 ein Kugelventil in die Offenstellung, in welcher die Kugel 13 vom Ventilsitz 14 abgehoben ist:15 ist eine Bohrung für das vom Wasser gebildete Kühlmedium. Das Kühlmedium gelangt in einen Raum 16 und von hier über den Ventilsitz 14 in den Raum 17 zur anderen Seite der Kugel und von hier über eine Bohrung 18 in der Büchse 8 und eine Bohrung 19 im Körper des Meißelhalters 2 in einen von einer Nut der Büchse 3 gebildeten Ringraum 20 und von hier über eine Bohrung 21 zur Düse 22. Auf diese Weise wird, sobald der Meißelschaft 4 durch den Schnittdruck belastet ist, das Wasser aus der Düse ausgespritzt und gelangt in die vom Meißel gegrabene Rille 23 in der Ortsbrust24, von wo aus es zum Meißel umgelenkt wird.

Die Kugel 13 wird lediglich durch den Zuführungsdruck des Wassers in ihrer dichtenden Lage am Ventilsitz gehalten. Es muß daher durch eine Rippe 25 die Kugel in der Offenstellung in der Nähe des Ventilsitzes 14 gehalten werden. Es kann aber auch eine die Kugel 13 im SchlieBsinne belastende Feder vorgesehen sein. 26 ist eine Abdeckplatte, welche den Kolben 9 abdeckt und den Weg dieses Kolbens begrenzt.

Durch den aus der Düse austretenden Wasserstrahl 27 wird sozusagen ein Wasservorhang geschaffen, welcher Funken, weiche sich gegebenenfalls beim Eingriff des Meißels in das Gestein bilden, löscht. Der Meißel wird hiebei durch das umgelenkte Wasser nur mittelbar gekühlt, gleichzeitig wird hiedurch der entstehende Staub niedergeschlagen.

Das Wasser wird der Düse 22 unter einem sehr hohen Druck zugeführt, welcher über 25 bar liegt, so daß eine Verstopfung der Düse mit Sicherheit vermieden wird. Die Austrittsgeschwindigkeit aus der Düse beträgt ungefähr 90 m/s.

Bei der Ausführungsform nach Fig. 2 und 3 ist sowohl das Ventil 31 als auch die Düse 32 an der von der Achse des Schrämkopfes abgewendeten Seite des Meißelschaftes 33 angeordnet. Der Meißelschaft ist wieder verschiebbar im Meißelhafter 34 gelagert, wobei ein Verschiebeweg a von etwa 2 mm vorgesehen ist. Eine in den Meißelhalter 34 eingesetzte Büchse 35 umschließt den Ventilkegel 36 und bildet den Ventilsitz 37. Der VentilKegel 36 wird durch eine Feder 38 gegen den Ventilsitz 37 in die Schließstellung gedrückt. Der Schaft 39 des Ventilkegels 36 ist in einem mit einer Dichtung versehenen Ring 40 dichtend geführt. An dem aus der Büchse 35 herausragenden Ende 41 ist ein Ringbord 42 vorgesehen, welcher das hintere Ende 43 des Mei- .ßelschaftes 33 hintergreift. Auf diese Weise wird der Meißel durch die Wirkung der Feder 38 in die unbelastete Stellung verschoben, wenn der Arbeitsdruck auf den Meißel entfällt.

Das Wasser gelangt aus dem Schrämkopf 44 über eine Bohrung 45 zu einem Kanal 46 im Meißelhalter und von diesem Kanal durch Durchtrittsöffnungen 47 der Büchse 35 in den Raum vor dem Ventilkegel 36. An den Raum 48 in Strömungsrichtung hinter dem Ventilkegel36 schließt unmittelbar der Raum 49 vor der Düse 32 an, so daß zwischen dem Ventil 31 und der Düse 32 ein Druckabfall vermieden wird. Es kann daher im Raum 49 vor der Düse 32 ein sehr hoher Wasserdruck von beispielsweise über 200 bar aufgebaut werden und es ergibt sich ein scharfer enger Strahl, wie er mit 50 angedeutet ist. In den Raum 49 vor der Düse 32 kann ein Siebkörper 51 eingesetzt sein.

52 ist ein eingeschraubter Stift, welcher in eine Ringnut 53 des Meißeischaftes eingreift und den Meißel gegen Verlust sichert.

Fig. 4 zeigt die Lage des Schrämkopfes, weicher mit Meißel haltern und Düsen gemäß Fig. 1 bestückt ist, an der Ortsbrust 24. Der Schrämkopf 28 rotiert in Richtung des Pfeiles 29. Beim Schrämen von unten nach oben ergibt sich ein degressiver Span und beim Schrämen von oben nach unten ergibt sich ein progressiver Span. In beiden Fällen wird durch den aus der Düse austretenden Wasserstrahl die vom Meißel gegrabene Rille an der Steile 30 durch den Wasserstrahl 27 beaufschlagt.

## Patentansprüche

1. Einrichtung zum Kühlen der Meißel des Schrämwerkzeuges einer Schrämmaschine und der Ortsbrust sowie zum Niederschlagen des Staubes, insbesondere des von wenigstens einem rotierenden Schrämkopf (28) gebildeten Schrämwerkzeuges am beweglichen Schrämarm einer Schrämmaschine, wobei die Meißel nur zeitweise in Eingriff mit dem zu schrämenden Gestein stehen, und der Ortsbrust mittels am Schrämwerkzeug angeordneter, einzelnen Mei-Bein zugeordneter Düsen (22, 32) für das Kühlmedium, wobei eine Steuerung vorgesehen ist, weiche die Zufuhr des Kühlmediums zu den Düsen nur während der Zeit des Eingriffes der Meißel, welchen die betreffenden Düsen zugeordnet sind, in das Gestein freigibt, dadurch gekennzeichnet, daß als Kühlmedium in an sich bekannter Weise Wasser ohne Beimengung von Luft verwendet wird und daß der Meißelschaft (4, 22) des Meißels axial verschiebbar im Meißelhalter (2, 34) gelagert und gegen den Schnittdruck federnd abgestützt ist, wobei die Steuerung der Zufuhr des Kühlmediums mittels eines durch die Verschiebebewegung des Meißels beaufschlagten Ventils (13, 31) erfolgt, das im Meißelhalter (2, 34) untergebracht ist.

2. Einrichtung nach Anspruch 1, dadurch gekennzeichnet, daß der Meißelschaft (4) mit einem radial vorspringenden Bord (10) ausgestattet ist, der mit einem den Ventilkörper im Öffnungssinn betätigenden Stössel zusammenwirkt.

3. Einrichtung nach Anspruch 2, dadurch gekennzeichnet, daß das Betätigungsorgan für den Ventilkörper von einem dichtend geführten Kolben (9) gebildet ist, welcher eine auf den Ventilkörper wirkende Stelze (12) aufweist.

4. Einrichtung nach einem der Ansprüche 1 bis 3, dadurch gekennzeichnet, daß der Ventilkörper, welcher vorzugsweise von einer Kugel (13) gebildet ist, lediglich durch den Zuführungsdruck des Kühlmediums in der Schließstellung gehalten ist.

5. Einrichtung nach einem der Ansprüche 1 bis 4, dadurch gekennzeichnet, daß das die Zufuhr des Kühlmediums zur Düse (22) steuernde Ventil (13) an der der Achse des Schrämkopfes zugewendeten Seite des Meißelschaftes (4) und die Düse (22) an der von der Achse des Schrämkopfes abgewendeten Seite des Meißelschaftes (4) angeordnet ist.

6. Einrichtung nach einem der Ansprüche 1 bis 5, dadurch gekennzeichnet, daß der Zuführungsdruck des Wassers vor der Düse (22) wenigstens 20 bar, vorzugsweise über 25 bar, beträgt.

7. Einrichtung nach Anspruch 1, dadurch gekennzeichnet, daß der Ventilkegel (36) des Ventils (31) mit einem auswärts ragenden Teil, beispielsweise einem Ringbord (42), ausgestattet ist, der das von der Meißelspitze abgewendete Ende des Meißelschaftes (33) hintergreift.

8. Einrichtung nach einem der Ansprüche 1 und 7, dadurch gekennzeichnet, daß das Ventil (31) und die Düse (22) an der von der Achse des Schrämkopfes abgewendeten Seite des Meißelschaftes (33) angeordnet ist.

9. Einrichtung nach einem der Ansprüche 1, 7 und 8, dadurch gekennzeichnet, daß der Ventilkegel (36) durch eine entgegen der auf den Meißel wirkenden Arbeitsbelastung vorgespannte Feder (38) an den Ventilsitz (37) gedrückt ist.

10. Einrichtung nach einem der Ansprüche 1 und 7 bis 9, dadurch gekennzeichnet, daß der Raum (49) vor der Düse (32) unmittelbar an den Raum (48) hinter dem Ventilsitz (37) anschließt.

11. Einrichtung nach einem der Ansprüche. und 7 bis 10, dadurch gekennzeichnet, daß der Zuführungsdruck des Wassers vor der Düse (32) ungefähr 200 bar oder darüber beträgt.

12. Einrichtung nach einem der Ansprüche 1 bis 11, dadurch gekennzeichnet, daß die Düsen (22, 32) gegen die vom Meißel gegrabene Rille gerichtet sind.

## Claims

1. Arrangement for cooling the cutter teeth of the cutting tool of a cutting machine and the breast and for precipitating dust, in particular of the cutting tool formed by at least one rotating cutter head (28) on the movable cutting arm of a cutting machine, wherein the cutter teeth are only temporarily in engagement with the rock to be cut, and of the breast, by means of nozzles (22, 32) for the coolant disposed on the cutting tool and associated with individual cutter teeth, control means being provided that permit the supply of coolant to the nozzles only during the period of time at which the cutter teeth associated with the respective nozzles are in engagement with the rock. characterized in that as coolant water without admixture of air is used in a manner known per se and that the cutter tooth shank (4, 22) of the cutter tooth is axially slidably mounted in the tooth holder (2, 34) and resiliently supported against the cutting pressure, the supply of coolant being controlled by means of a valve (13, 31) acted upon through the displacement motion of the cutter tooth and housed in the tooth holder (2, 34).

2. Arrangement according to claim 1, characterized in that the tooth shank (4) is provided with a radially protruding flange (10) which cooperates with a pusher for actuating the valve member toward open position.

3. Arrangement according to claim 2, characterized in that the means for actuating the valve member is formed by a sealingly guided piston (9) provided with a rod (12) acting on the valve member.

4. Arrangement according to any of claims 1 to 3, characterized in that the valve member, which preferably consists of a ball (13), is held in closing position only by the pressure under which the coolant is supplied.

5. Arrangement according to any of claims to 4, characterized in that the valve (13) controlling the supply of coolant to the nozzle (22) is disposed on that side of the tooth shank (4) which faces the axis of the cutter head and the nozzle (22) Is disposed on that side of the tooth shank (4) which is remote from the axis of the cutter head.

6. Arrangement according to any of claims 1 to 5, characterized in that the water enters the nozzle (22) under a pressure of at least 20 bars, preferably above 25 bars.

7. Arrangement according to claim 1, characterized in that the valve cone (36) of the valve (31) has an outwardly protruding part, such as an annular flange (42), which engages the tooth shank (33) at that end thereof which is remote from the cutting tip.

8. Arrangement according to any of claims 1 and 7, characterized in that the valve (31) and the nozzle (22) are disposed on that side of the tooth shank (33) which is remote from the axis of the cutter head.

9. Arrangement according to any of claims 1, 7 and 8, characterized in that the valve cone (36) is urged toward the valve seat (37) by a spring (30) which is stressed generally opposite to the working load acting on the cutting tooth.

10. Arrangement according to any of claims 1 and 7 to 9, characterized in that the chamber (49) which is upstream of the nozzle (32) directly adjoins the chamber (48) which is downstream of the valve seat (37).

11. Arrangement according to any of claims 1 and 7 to 10, characterized in that the water enters the nozzle (32) under a pressure of about 200 bars or a higher pressure.

12. Arrangement according to any of claims 1 to 11, characterized in that the nozzles (22, 32) are directed towards the groove which has been cut by the cutter tooth.

## Revendications

1. Dispositif de refroidissement des burins de l'outil de coupe d'une machine d'abattage et du front de taille, et d'empêchement de la formation de la poussière, en particulier à un dispositif de refroidissement des burins de l'outil de havage formé par au moins une tête de havage tournante (28) et monté sur le bras de havage mobile d'une haveuse dans laquelle les burins ne sont en contact que momentanément avec la roche à haver et du front de taille au moyen de buses (22, 32) pour le milieu de refroidissement disposées sur l'outil de havage et associées aux différents burins, dispositif dans lequel est prévue une commande qui libère l'acheminement du milieu de refroidissement aux buses uniquement pendant le temps où les burins qui sont associés aux buses considérées attaquent le rocher, caractérisé en ce qu'on utilise comme milieu de refroidissement, d'une façon connue, de l'eau sans addition d'air, et en ce que la tige (4, 22) du burin est montée dans le porte-burin (2, 34) avec possibilité de translation axiale et est appuyée élastiquement en sens inverse de la pression de coupe, la commande de l'acheminement du milieu de refroidissement s'effectuant au moyen d'un clapet (13, 31) sollicité par le mouvement de translation du burin et logé dans le porte-burin (2, 34).

2. Dispositif suivant la revendication 1, caractérisé en ce que la tige (4) du burin est munie d'un rebord (10) en saillie radiale qui coopère avec un poussoir actionnant le corps de clapet dans le sens de l'ouverture.

3. Dispositif suivant la revendication 2, caractérisé en ce que l'organe d'actionnement du corps de clapet est formé par un piston (9) guidé à joint étanche qui présente un téton (12) agissant sur le corps de clapet.

4. Dispositif suivant l'une des revendications 1 à 3, caractérisé en ce que le corps de clapet, qui est de préférence formé par une bille (13), est maintenu dans la position de fermeture uniquement par la pression d'acheminement du milieu de refroidissement.

5. Dispositif suivant l'une des revendications 1 à 4, caractérisé en ce que le clapet (13) qui commande l'acheminement du milieu de refroi- _{d}issement à la buse (22) est disposé sur le côté de la tige (4) du burin qui est dirigé vers l'axe de la tête de havage, et en ce que la buse (22) est disposée sur le côté de la tige (4) du burin qui est à l'opposé de l'axe de la tête de havage.

6. Dispositif suivant l'une des revendications 1 à 5, caractérisé en ce que la pression d'acheminement de l'eau en amont de la buse (22) est d'au moins 20 bars, de préférence de plus de 25 bars.

7. Dispositif suivant la revendication 1, caractérisé en ce que le cône de clapet (36) du clapet (31) est muni d'une partie en saillie vers l'extérieur, par exemple d'un rebord annulaire (42), qui est engagée derrière l'extrémité de la tige (33) du burin qui est à l'opposé de la pointe du burin.

8. Dispositif suivant l'une des revendications 1 à 7, caractérisé en ce que le clapet (31) et la buse (22) sont disposés sur le côté de la tige (33) du burin qui est à l'opposé de l'axe de la tête de havage.

9. Dispositif suivant l'une des revendications 1, 7 et 8, caractérisé en ce que le cône de clapet (36) est pressé sur le siège de clapet (37) par un ressort (38) bandé avec précontrainte en antagonisme par rapport à la charge de travail agissant sur le burin.

10. Dispositif suivant l'une des revendications 1 et 7 à 9, caractérisé en ce que l'espace (49) situé en amont de la buse (32) se raccorde directement à l'espace (48) situé en aval du siège de clapet (37).

11. Dispositif suivant l'une des revendications 1 et 7 à 10, caractérisé en ce que la pression d'acheminement de l'eau en amont de la buse (32) est d'environ 200 bars ou plus.

12. Dispositif suivant l'une des revendications 1 à 11, caractérisé en ce que les buses (22, 32) sont dirigées vers le sillon creusé par le burin.
